# EUROPÄISCHE PATENTSCHRIFT

(11) **EP 1 442 261 B1**
(45) Veröffentlichungstag und Bekanntmachung des Hinweises auf die Patenterteilung: **31.08.2011**
(21) Anmeldenummer: 02772365.9
(22) Anmeldetag: 09.10.2002
(51) Int. Cl.: F25D 25/02

(54) **KÄLTEGERÄT MIT VERSTELLBAREN FACHBÖDEN**
REFRIGERATING APPLIANCE COMPRISING ADJUSTABLE SHELVES
APPAREIL FRIGORIFIQUE A TABLETTES REGLABLES

(30) Priorität: 31.10.2001 DE 10153621
(43) Veröffentlichungstag der Anmeldung: 04.08.2004
(73) Patentinhaber: BSH Bosch und Siemens Hausgeräte GmbH, 81739 München (DE)
(72) Erfinder: FÄRBER, Karlheinz, 89537 Giengen (DE); HAFTLMEIER, Theo, 89537 Giengen (DE)
(86) Internationale Anmeldenummer: PCT/EP2002/011319
(87) Internationale Veröffentlichungsnummer: WO 2003/038356

(56) Entgegenhaltungen:
- US-A- 2 284 339
- US-A- 3 352 431
- US-A- 4 678 247

## Beschreibung

Die vorliegende Erfindung betrifft ein Kältegerät wie etwa einen Kühl- oder Gefrierschrank und insbesondere das Problem der benutzerfreundlichen Aufteilung des Innenraums eines solchen Kältegeräts mit Hilfe eines oder mehrerer Fachböden.

Herkömmlicherweise wird eine Höhenverstellbarkeit solcher Fachböden dadurch erreicht, dass beim Formen des Innenbehälters eines solchen Kältegerätes eine Mehrzahl horizontaler Nuten in unterschiedlichen Höhen an den Seitenwänden des Innenbehälters geformt wird, in welche die Fachböden einschiebbar sind.

Die Flexibilität in der Innenraumaufteilung, die mit dieser alt hergebrachten Lösung erzielbar ist, ist jedoch begrenzt. So ist es im allgemeinen nicht möglich, Schräglagen der Fachböden einzustellen, die für eine schnelle Entnahme und Befüllung durchaus wünschenswert sein können, insbesondere wenn es darum geht, eine Vielzahl einheitlicher Gegenstände für eine sukzessive Entnahme auf einem Fachboden zu lagern.

Ein weiterer Nachteil dieser bekannten Lösung ist die praktisch fehlende Möglichkeit, die Lage der Fachböden nach Bedarf zu korrigieren, wenn diese beladen sind. Häufig, insbesondere wenn ein Benutzer größere Mengen eingekaufter Lebensmittel in einem Kühlschrank verstauen muss, ergibt sich nämlich das Problem, dass sich erst gegen Ende des Beladevorgangs, wenn der Platz im Kühlschrank knapp wird, herausstellt, dass die gegenwärtigen Positionen der Fachböden zur Unterbringung des vorhandenen µKühlguts nicht optimal ist, und dass einem der vorhandenen Fächer Stauhöhe fehlt, während in einem benachbarten Fach Höhe übrig ist, die nicht vernünftig genutzt werden kann. In einem solchen Zustand einen beladenen Fachboden herauszuziehen und höher oder tiefer erneut einzuhängen, ist sehr schwierig, wenn nicht gar unmöglich. Bei manchen Kältegerätekonstruktionen verhindert ein unzureichender maximaler Öffnungswinkel der Tür, dass ein Fachboden in exakt horizontaler Orientierung herausgezogen werden kann, und sofern es möglich ist, ihn herauszuziehen, besteht selbstverständlich die Gefahr, dass Kühlgut herunterfällt. Dem Benutzer bleibt daher in einer solchen Situation häufig nichts anderes übrig, als den Kühlschrank großenteils zu entladen, und dann zu versuchen, ihn erneut und platzsparender einzuräumen oder vor dem erneuten Einräumen einen Fachboden umzuhängen.

Aus der US-A-2 284 339 und der US-A-3 352 431 ist jeweils ein Fachboden bekannt, der mittels schwenkbarer Tragarme an den Innenwänden eines Kältegerätes gelagert ist.

Aus der US-A-4 678 247 ist ein Fachboden bekannt, der in einer von der Horizontalen abweichenden Schräge in ein Kältegerät eingesetzt werden kann, indem gesonderte Rahmenteile vorgesehen werden, an denen eine hintere Querstrebe angebracht ist, auf der eine hintere Kante des Fachbodens aufgesetzt werden kann.

Es besteht daher Bedarf nach einem Kältegerät, das eine höhere Flexibilität der Aufteilung seines Innenraums mit Hilfe von Fachböden erlaubt, und das insbesondere die Schrägstellung von Fachböden und/oder die Verstellung von Fachböden in beladenem Zustand erlaubt.

Diese Aufgabe wird gelöst durch ein Kältegerät mit den Merkmalen des Anspruchs 1. Die Schwenkbarkeit der Tragarme ermöglicht hier eine durch die Tragarme geführte Höhenverstellung eines Fachbodens, zu deren Durchführung es nicht erforderlich ist, den Fachboden vollständig aus dem Kältegerät zu entnehmen. Sofern diese Tragarme unabhängig von einander schwenkbar sind, ermöglichen sie diverse Schrägstellungen des Fachbodens.

Außerdem sind an jeder Kante des Fachbodens außer dem schwenkbaren Tragarm auch eine horizontal verschiebbare Aufhängung vorhanden. Dies erlaubt durch Auf- und Abschwenken des Tragarms die Verstellung des Fachbodens zwischen zwei unterschiedlich geneigten Positionen, wobei die horizontal verschiebbare Aufhängung eine Achse für die Schwenkbewegung des Fachbodens definiert.

Eine solche Konstruktion ermöglicht z. B. die Verstellung des Fachbodens zwischen einer horizontalen und einer nach vorne bzw. zur Tür oder nach hinten bzw. zur Rückwand des Kältegeräts hin abschüssigen Position. Eine solche abschüssige Stellung des Fachbodens kann z.B. für die liegende Lagerung von Dosen oder Flaschen zweckmäßig sein, die auf dem abschüssigen Fachboden stets zum tiefer gelegenen Rand hin rollen, wo sie leicht entnehmbar sind.

Bei einer zweiten bevorzugten Ausgestaltung des Kältegeräts sind an jeder seitlichen Kante des Fachbodens zwei schwenkbare Tragarme vorhanden, die als vorderer bzw. hinterer Tragarm bezeichnet werden. Ein solcher Fachboden ist in der Lage, eine horizontale obere Ruheposition, in der die zweite Achse oberhalb der ersten Achse jedes Tragarms verläuft, eine untere Ruheposition, in der die zweite Achse unterhalb der ersten Achse jedes Tragarms verläuft und ein oder zwei schräge Ruhestellungen einzunehmen, in der die zweiten Achsen des vorderen und des hinteren Tragarms jeweils auf unterschiedlichen Höhen liegen. Die Vielfalt der möglichen Positionen ist also gegenüber dem ersten Ausführungsbeispiel vergrößert, und insbesondere ist eine geführte parallele Verschiebung des Fachbodens zwischen zwei horizontalen Positionen in unterschiedlicher Höhe möglich.

Bei einer dritten bevorzugten Ausgestaltung sind an jeder seitlichen Kante des Fachbodens wenigstens drei schwenkbare Tragarme vorhanden. Ein solcher Fachboden ist nur zwischen horizontalen Stellungen verstellbar; ein Wechsel von einer horizontalen in eine schräge Stellung ist durch den dritten Tragarm ausgeschlossen. Diese Ausgestaltung eignet sich daher besonders für das oben angesprochene Problem des Höhenverstellens der Fachböden in beladenem Zustand.

Wenn die an gegenüberliegenden seitlichen Kanten des Fachbodens angeordneten Tragarme nicht miteinander gekoppelt sind, so besteht die Möglichkeit, die Tragarme an verschiedenen seitlichen Kanten in unterschiedliche Ruhestellungen zu bringen und so den Fachboden in seitlicher Richtung abschüssig zu machen. Diese Variante hat gegenüber der Abschüssigkeit in Vorwärts-/Rückwärts-Richtung den Vorteil, dass keine Gefahr des Herausfallens von Kühlgut besteht, da es an der tiefer liegenden seitlichen Kante stets von der Seitenwand des Kältegerätegehäuses abgestützt ist.

Um die Möglichkeit eines Schrägstellens der Fachböden in seitlicher Richtung zu sperren, können Tragarme jeweils paarweise miteinander verbunden sein. Dies ist wiederum für die Höhenverstellung beladener Fachböden zweckmäßig.

Insbesondere bei einem in Vorwärts-Rückwärts-Richtung schrägstellbaren Fachboden ist es zweckmäßig, wenn an einer vorderen und/oder hinteren Kante von diesem eine Fangvorrichtung für Kühlgut angebracht ist, die bei einem Übergang in die Schrägstellung ein Herausfallen von Kühlgut verhindert.

Während die untere horizontale Ruhestellung des Fachbodens, in der die mit dem Fachboden verbundene zweite Achse jedes Schwenkarms senkrecht unterhalb von dessen erster Achse liegt, von sich aus stabil ist, entspricht die diametral entgegengesetzte Orientierung der Tragarme, in der der Fachboden angehoben ist, einem labilen Gleichgewicht. Um eine stabile angehobene Ruhestellung zu realisieren, ist es zweckmäßig, wenn in der oberen Ruhestellung jedes Tragarms dessen zweite Achse näher zu einer Rückwand des Innenraums liegt als an die erste Achse, so dass sich der Fachboden mit einem Teil von seinem Gewicht und dem des darauf befindlichen Lagerguts an der Rückwand des Innenraums abstützt.

Die Tragarme können in einfacher Weise als zweifach gebogene Metallstifte, mit einem ersten Zapfen zum Eingreifen in eine Öffnung der Wand und einen zweiten Zapfen zum Eingreifen in eine Aussparung des Fachbodens sowie einem gegen die Zapfen abgewinkelten, sie verbindenden Zwischenabschnitt ausgebildet sein.

Zum Sichern des Fachbodens in seiner angehobenen Stellung ist wenigstens eine Einrichtung zum Arretieren eines solchen Tragarms wünschenswert. Diese kann in einfacher Weise ausgebildet sein durch eine elastisch verschiebbare Zunge mit einer quer zur Verschiebungsrichtung der Zunge orientierten Anschlagfläche, die - vorzugsweise im entspannten Zustand der Zunge - eine der Rückwand des Kältegerätes zugewandte Seite des Zwischenabschnitts abstützt.

Für eine einfache Montage des Fachbodens ist es wünschenswert, dass die daran zum Aufnehmen des zweiten Zapfens vorgesehene Aussparung nach unten offen ist. Dies erlaubt es, zunächst die Tragarme in die Öffnungen der Seitenwände einzustecken und anschließend den Fachboden auf die von der Seitenwand vorspringenden zweiten Zapfen aufzulegen und die zweiten Zapfen in die Aussparungen von unten her einzuführen.

Vorzugsweise sind die Aussparungen und die Zapfen so bemessen, dass die Zapfen jeweils in den Aussparungen eingeklemmt sind. Dadurch wird verhindert, dass bei einem Anheben der Platte die Zapfen aus den Aussparungen herausfallen, anstatt der Bewegung der Platte zu folgen.

Ein solcher Klemmsitz ist gut an einem vom Fachboden getrennt realisierten, mit diesem vorzugsweise steckverbundenen Kunststoffkörper realisierbar.

Weitere Merkmale und Vorteile der Erfindung ergeben sich aus der nachfolgenden Beschreibung von Ausführungsbeispielen mit Bezug auf die beigefügten Figuren. Es zeigen:
- Fig. 1: einen perspektivischen Teilschnitt durch das Gehäuse eines Kältegeräts mit einem verstellbaren Fachboden gemäß der vorliegenden Erfindung;
- Fig. 2: eine schematische Seitenansicht des Fachbodens in zwei verschiedenen horizontalen Ruhestellungen;
- Fig. 3: eine Seitenansicht des Fachbodens in der unteren horizontalen Ruhestel- lung, einer Zwischenstellung und einer schrägen Ruhestellung;
- Fig. 4: eine perspektivische Ansicht eines Kältegeräts mit einem Fachboden in schräger Ruhestellung;
- Fig. 5: eine Detailansicht eines Tragarms und seiner Anbringung an einer Seiten- wand des Kältegerätegehäuses und an dem Fachboden;
- Fig. 6: eine perspektivische Ansicht eines Verbindungskörpers zur Halterung des Tragarms an dem Fachboden;
- Fig. 7: eine Draufsicht auf eine Ecke des Fachbodens mit einer Arretierungsein- richtung für einen Tragarm;
- Fig. 8: eine Seitenansicht der Ecke des Fachbodens und der Arretierungseinrich- tung aus Fig. 7;
- Fig. 9: eine schematische Darstellung eines Fachbodens in einer zu einer Seiten- wand abschüssigen Stellung;
- Fig. 10: eine Vorderansicht eines Fachbodens mit paarweise gekoppelten Tragar- men;
- Fig. 11: eine abgewandelte Form der Verbindung zwischen Tragarm und Fachbo- den;
- Fig. 12: eine Seitenansicht analog Fig. 2 eines Fachbodens, der zwischen zwei horizontalen Ruhestellungen verstellbar ist, aber keine Schrägstellung ein- nehmen kann; und
- Fig. 13: eine Abwandlung des Fachbodens von Fig. 3.

Fig. 1 veranschaulicht das Prinzip der Erfindung anhand einer perspektivischen Ansicht eines Fachbodens 1 und eines Teils einer Seitenwand 2 und einer Rückwand 3 eines Kältegeräts. Die Wände 2, 3 des Kältegeräts sind in herkömmlicher Weise aufgebaut aus einem aus Kunststoff tiefgezogenen Innenbehälter 4, einer Außenwand 5 und einer den Zwischenraum zwischen Innenbehälter 4 und Außenwand 5 ausfüllenden Lage Isolierschaum 6. Der Innenbehälter 4 ist im Bereich der Seitenwand 2 eben, mit Ausnahme von während des Ziehprozesses eingetieften Sacklöchern 7, von denen zwei in der Fig. aufgeschnitten zu sehen sind und zwei weitere jeweils einen ersten Zapfen 10 eines Tragarms 8 für den Fachboden 1 drehbar halten.

Jeder Tragarm 8 umfasst einen in ein Sackloch 7 der Seitenwand eingreifenden ersten Zapfen 10, der eine erste horizontale Schwenkachse A1 des Tragarms definiert. Ein zweiter Zapfen 11, der eine zur ersten Achse A1 parallele zweite Schwenkachse A2 definiert, ist in später noch genauer beschriebener Weise am Fachboden 1 im Eingriff. Beide sind durch einen im wesentlichen orthogonal zu den Zapfen orientierten Zwischenabschnitt 12 verbunden. Die Tragarme 8 können in einfacher Weise durch Biegen einer runden Metallstange hergestellt sein.

Zwei nicht dargestellte Tragarme 8 halten den Fachboden 1 an der nicht dargestellten zweiten Seitenwand.

In der in Fig. 1 gezeigten Stellung hängen die Tragarme 8 von den Sacklöchern 7 aus lose nach unten, die durch die Achsen A1, A2 definierte Ebene ist vertikal, und der Fachboden 1 befindet sich in einer stabilen unteren horizontalen Ruhelage. Durch Ziehen des Fachbodens nach vorn, in Richtung der (in der Fig. nicht dargestellten) Tür des Kältegeräts schwenken die Tragarme 8, und der Fachboden 1 wird entsprechend der Schwenkbewegung angehoben.

Durch Unterstützen und Anheben des teilweise herausgezogenen Fachbodens mit der Hand kann dieser in eine zweite Ruhestellung gebracht werden, in der der Fachboden in der Seitenansicht der Fig. 2 gestrichelt dargestellt ist. In dieser zweiten Ruhestellung, die ebenfalls horizontal ist, erstrecken sich die Zwischenabschnitte 12 der Tragarme 8 im wesentlichen vertikal nach oben, mit einer leichten Neigung nach hinten, zur Rückwand 3 des Gehäuses hin. Diese Neigung hat die Wirkung, dass der Fachboden 1 mit einer Kraft, die einem kleinen Teil seiner Masse und der von darauf gelagertem Kühlgut entspricht, gegen die Rückwand 3 drückt und so auch in der angehobenen Ruhestellung stabil steht.

Um ein unbeabsichtigtes Herunterklappen des Fachbodens 1 in die untere Ruhestellung im Falle einer Erschütterung oder eines leichten Ziehens am Fachboden 1 zu verhindern, ist zweckmäßigerweise eine Einrichtung zum Arretieren der Tragarme 8 in der angehobenen Stellung vorgesehen, die in Fig. 2 nicht gezeigt ist und später genauer beschrieben wird.

Auf dem Weg von der unteren in die obere Ruhelage durchläuft der Fachboden 1 eine in der Seitenansicht der Fig. 3 durchgezogen gezeichnete Stellung, in der die Zwischenabschnitte 12 der Tragarme horizontal orientiert sind und die zwei Achsen A1, A2 in einer horizontalen Ebene liegen. Aus dieser Stellung heraus kann sich jeder Tragarm 8 sowohl nach oben als auch nach unten weiter drehen. Dadurch ist es möglich, Schrägstellungen des Fachbodens 1 einzustellen, wie in Fig. 3 als strichpunktierter Umriß gezeigt.

Bei der in Fig. 3 strichpunktiert gezeigten Stellung ist jeweils der hintere, der Rückwand 3 zugewandte Tragarm 8 abgesenkt, während der vordere, der Tür zugewandte Tragarm 8 angehoben ist. So ist der Fachboden 1 zur Rückwand 3 hin abschüssig, und darauf gelagerte Gegenstände neigen dazu, sich an der Rückwand zu sammeln.

Es ist jedoch auch möglich, die in der perspektivischen Ansicht der Fig. 4 gezeigte, zur Tür 14 des Kältegeräts hin abschüssige Stellung des Fachbodens 1 einzustellen. Um ein Herausfallen von Kühlgut zu verhindern, ist der Fachboden 1 hier mit einer Auffangeinrichtung 15 in Form einer Mehrzahl von vertikalen Platten ausgestattet, die, ähnlich den Zinken eines Rechens angeordnet, sich von der Vorderkante des Zinken eines Rechens angeordnet, sich von der Vorderkante des Fachbodens 1 nach oben erstrecken, um auf dem hier als Gitter ausgebildeten Fachboden liegend angeordnete runde Behälter, wie etwa Flaschen oder Dosen, zu halten. Eine solche Ausgestaltung ist z.B. für ein Kältegerät nützlich, das zum Verkauf bestimmte Getränke in Flaschen oder Dosen enthält: Zum Beladen eines Fachbodens kann dieser in eine horizontale oder nach hinten abschüssige Stellung gebracht werden, so dass an der Vorderkante die Behälter bequem eingelegt werden können. Nach vollständiger Beladung des Fachbodens wird er in die in Fig. 4 gezeigte abschüssige Stellung gebracht, so dass jedes Mal, wenn ein Behälter an der Vorderkante des Fachbodens 1 entnommen wird, ein dahinter befindlicher nachrückt und somit alle Behälter der Reihe nach bequem und schnell entnommen werden können.

Fig. 5 ist eine Detailansicht eines Tragarms 8 und seiner Befestigung am Fachboden gemäß einer ersten Ausgestaltung. Die Fig. zeigt deutlich den in das Sackloch 7 der Seitenwand 2 eingesteckten ersten Zapfen 10, den mit dem Fachboden 1 verbundenen zweiten Zapfen 11, die durch die Zapfen definierten Schwenkachsen A1, A2 sowie den Zwischenabschnitt 12. Der Fachboden 1 ist hier im wesentlichen aus einer Glasplatte 17 gebildet, die in ein umlaufendes Profil 18 aus Metall oder einem harten, belastbaren Kunststoff gefasst ist. Wie deutlicher in Fig. 1 zu sehen ist, weist das Profil 18 an jeder seitlichen Kante des Fachbodens 1 zwei Aussparungen auf, in die ein Verbindungskörper 19 aus einem zähen, geringfügig verformbaren Kunststoffmaterial wie etwa Delrin eingesteckt ist.

Fig. 6 zeigt diesen Verbindungskörper 19 in einer perspektivischen Ansicht. Ausgehend von einer Deckplatte 20, die der besseren Handhabbarkeit wegen an ihrer Oberseite geriffelt ist, erstrecken sich zwei Schenkel 21 nach unten, die zwischen sich eine Aussparung bzw. Nut 22 mit an den Querschnitt des zweiten Zapfens 11 angepasstem Querschnitt begrenzen. Die Nut 22 ist so bemessen, dass der zweite Zapfen 11 in ihr eingeklemmt ist und unter Reibung drehbar ist, und sie ist in ihrem unteren Bereich geringfügig verengt, so dass es zwar möglich ist, den Zapfen 11 von unten her in die Nut 22 hinein zu drücken, dieser aber nicht aus der Nut 22 herausfallen kann, wenn ein Benutzer den Fachboden 1 mit der Hand unterstützt, um ihn in eine angehobene Ruheposition zu bringen.

In ihrem unteren, distalen Bereich sind die zwei Schenkel 21 jeweils seitwärts durch eine Zunge 23 verlängert, die zusammen mit der Deckplatte 20 die seitliche Kante des Fachbodens 1 eingeklemmt hält.

Wie bereits erwähnt, ist zum Sichern der Tragarme 8 in angehobener Position eine Arretierungseinrichtung zweckmäßig. Ein Beispiel für eine solche Arretierungsvorrichtung wird nun mit Bezug auf Figs. 7 und 8 beschrieben. Fig. 7 ist eine Draufsicht auf die vordere rechte Ecke des Fachbodens 1, an deren Unterseite eine solche Arretierungseinrichtung angeordnet ist. An der linken vorderen Ecke des Fachbodens befindet sich eine zu der in Fig. 7 gezeigten spiegelbildliche Arretierungseinrichtung.

Fig. 8 zeigt die Ecke und die Arretierungseinrichtung in Seitenansicht. Von dem Profil 18, das die seitliche Kante des Fachbodens 1 bildet, erstreckt sich ein kurzer Zapfen 25 nach unten, der eine in Richtung des Pfeils P flexible Zunge 26 trägt. Ausgehend vom Zapfen 25 umfasst die Zunge 26 nacheinander einen in ihrer in Fig. 7 gezeigten entspannten Position zur seitlichen Kante des Fachbodens 1 parallelen Abschnitt 27, einen unter einem spitzen Winkel gegen die seitliche Kante schräg nach außen verlaufenden Abschnitt 28, einen Arretierungsabschnitt in Form einer zu der seitlichen Kante senkrechten Anschlagfläche 29 und einen Betätigungsabschnitt 30. In der gezeigten Stellung sperrt die Anschlagfläche 29 eine Drehung des Tragarms 8 in Richtung der Pfeile P2 aus Fig. 8 und hält so den Fachboden 1 in der angehobenen Position. Wenn ein Benutzer den Fachboden absenken möchte, so genügt es, den Betätigungsabschnitt 30 leicht zur Seite, in Fig. 7 nach oben, zu drücken, damit die Anschlagfläche 29 den Tragarm 8 freigibt. Beim Anheben des Fachbodens 1 ist die Betätigung der Arretierungseinrichtung nicht erforderlich, da der Tragarm 8 beim Anheben den schrägen Abschnitt 28 selbsttätig beiseite drückt, bis die obere Ruhestellung erreicht ist und die Anschlagfläche 29 hinter dem Tragarm 8 in der in Fig. 7 gezeigten Stellung einrastet.

Da die Tragarme 8, die in gegenüberliegende Seitenwände 2 des Kältegerätegehäuses eingreifen, unabhängig von einander bewegbar sind, hat ein Benutzer die Möglichkeit, aus der in Fig. 3 durchgezogen gezeichneten Stellung des Fachbodens 1, in der die Zwischenabschnitte 12 der Tragarme 8 horizontal orientiert sind, die Tragarme 8 an einer Seitenwand, in Fig. 9 der rechten Seitenwand, weiter anzuheben, während er sie an der gegenüberliegenden Seitenwand in ihre niedrige Stellung zurückkehren läßt. Auf diese Weise ist die in Fig. 9 in Vorderansicht gezeigte seitlich abschüssige Stellung des Fachbodens 1 einstellbar. Auch diese Stellung ermöglicht es, bei der liegenden Lagerung von runden Gegenständen wie etwa Dosen und Flaschen, diese an einer Seite des Fachbodens 1 versammelt zu halten. Der höher liegende, freie Bereich des Fachbodens 1 kann so laufend nachgefüllt werden, und wenn jeweils der tiefstliegende Behälter eines Fachbodens entnommen wird, ist sichergestellt, dass es nur derjenige ist, der sich bereits am längsten auf dem Fachboden befindet und der vermutlich der am besten gekühlte ist.

Falls ein Benutzer das Bedürfnis hat, diese Möglichkeit der Schrägstellung zu unterbinden, so kann dies mit Hilfe von paarweise gekoppelten Tragarmen 8' erreicht werden, wie in Fig. 10 gezeigt. Hier sind jeweils ein Tragarm der rechten und ein gegenüberliegender Tragarm der linken Seitenwand 2 durch eine sich unterhalb des Fachbodens 1 erstreckende Stange einteilig verbunden, so dass sie nur gemeinsam angehoben oder abgesenkt werden können.

Einfache Tragarme 8 und paarweise verbundene Tragarme 8' können als Zubehörteile zur wahlweisen Verwendung durch einen Benutzer mit dem erfindungsgemäßen Kältegerät ausgeliefert werden, so dass jeder Benutzer für sich entscheiden kann, ob er die Schrägstellmöglichkeit nutzen will oder nicht.

Fig. 11 zeigt eine alternative Art der Verbindung eines Tragarms 8 mit dem Fachboden 1 anhand eines Schnitts parallel zu dessen seitlicher Kante. Wenn das Material des Fachbodens 1 bzw. von dessen Rahmenprofil 18 eine gewisse Elastizität aufweist, so ist es möglich, den Verbindungskörper 19 durch die hier gezeigte einteilige Lösung zu ersetzen, bei der die Schenkel 21, die die Nut 22 zur Aufnahme des zweiten Zapfens 11 begrenzen, einteilig an dem Fachboden 1 bzw. Rahmen 18 angeformt sind.

Eine weitere Abwandlung der Aufhängung des Fachbodens 1 ist in Fig. 12 in einer Seitenansicht analog zur Darstellung der Figs. 2 und 3 gezeigt. Diese Abwandlung unterscheidet sich von der Ausgestaltung der Fig. 2 lediglich durch das Vorhandenseins eines dritten Tragarms 8 an jeder seitlichen Kante des Fachbodens 1. Wenn der Fachboden 1 von Fig. 12 hier aus der durchgezogen gezeichneten Stellung angehoben wird, so verhindert dieser dritte Tragarm, dass ausgehend von der Zwischenstellung mit horizontalen Zwischenabschnitten 12 der Tragarme 8 vordere und hintere Tragarme in unterschiedliche Richtungen geschwenkt werden können. Es ist so ausgeschlossen, dass ein Benutzer ungewollt eine nach vorne oder hinten abschüssige Position des Fachbodens 1 einstellt, in der die Gefahr des Herausfallens oder Umstürzens von Kühlgut besteht. Diese Abwandlung ist daher besonders gut geeignet, um in einem beladenen Kühlschrank die Höhen der Fachböden aktuellen Bedürfnissen anzupassen.

Auch hier kann einem Benutzer in einfacher Weise die Wahl gelassen werden, ob er die Schrägstellmöglichkeit nutzen oder sperren möchte, indem an jeder Seitenwand des Kältegerätegehäuses die Sacklöcher 7 jeweils wenigstens zu dritt in einer horizontalen Reihe angeordnet werden und die Fachböden an jeder seitlichen Kante mit einer entsprechenden Zahl von Aussparungen 22 versehen werden. Je nachdem, ob der Benutzer zwei oder mehr dieser Sacklöcher 7 und Aussparungen 22 mit Tragarmen 8 bestückt, kann er festlegen, ob die Schrägstellung möglich ist oder nicht.

Fig. 13 zeigt in einer perspektivischen Ansicht eine vereinfachte Abwandlung der Aufhängung des Fachbodens 1, bei der an jeder seitlichen Kante des Fachbodens 1 nur jeweils ein schwenkbarer Tragarm 8 vorhanden ist. Der zweite Tragarm ist durch einen starren Stift 31 ersetzt, der in einem an der Seitenwand des Kältegerätegehäuses gebildeten Langloch 32 in Richtung des Pfeils P3 horizontal hin und her verschiebbar ist. Bei dieser Ausgestaltung ist die Höhe des vom Stift 31 getragenen, der Rückwand 3 des Kältegerätegehäuses zugewandten Bereichs des Fachbodens unveränderlich, lediglich der vordere Bereich ist zwischen einer horizontalen und einer abschüssigen Stellung oder zwischen zwei in unterschiedliche Richtungen abschüssigen Stellungen verstellbar.

## Patentansprüche

1. Kältegerät mit einem einen Innenraum umschließenden Gehäuse und wenigstens einem in dem Innenraum in unterschiedlichen Höhen an Wänden (3) des Gehäuses montierbaren Fachboden (1), wobei der Fachboden (1) an den Wänden (3) über Tragarme (8, 8') montiert ist, die jeweils um eine erste Achse (A1) schwenkbar mit einer der Wände (3) und um eine gegen die erste Achse (A1) versetzte zweite Achse (A2) schwenkbar mit dem Fachboden (1) verbunden sind, **dadurch gekennzeichnet, dass** jeder Tragarm (8, 8') einen in ein Sackloch (7) der Wand (3) eingreifenden ersten Zapfen (10) aufweist, der die erste horizontale Schwenkachse (A1) des Tragarms (8, 8') definiert und einen zweiten Zapfen (11) aufweist, der die zur ersten Achse (A1) parallele zweite Schwenkachse (A2) definiert und am Fachboden (1) in Eingriff ist, wobei die Zapfen (10, 11) durch einen im wesentlichen orthogonal zu den Zapfen (10, 11) orientierten Zwischenabschnitt (12) verbunden sind.

2. Kältegerät nach Anspruch 1, **dadurch gekennzeichnet, dass** an jeder seitlichen Kante des Fachbodens (1) einer der schwenkbaren Tragarme (8) und eine horizontal verschiebbare Aufhängung (31) vorhanden sind.

3. Kältegerät nach Anspruch 1, **dadurch gekennzeichnet, dass** an jeder seitlichen Kante des Fachbodens (1) zwei der schwenkbaren Tragarme (8), als vorderer bzw. hinterer Tragarm bezeichnet, vorhanden sind, und dass der Fachboden (1) in der Lage ist, eine obere Ruheposition, in der die zweite Achse (A2) oberhalb der ersten Achse (A1) jedes Tragarms (8) verläuft, eine untere Ruheposition, in der die zweite Achse (A2) unterhalb der ersten Achse (A1) jedes Tragarms (8) verläuft, und wenigstens eine schräge Ruhestellung einzunehmen, in der die zweite Achse (A2) des vorderen Tragarms unterhalb der ersten (A1) und die zweite Achse (A2) des hinteren Tragarms (8) oberhalb der ersten (A1) verläuft oder die zweite Achse (A2) des vorderen Tragarms (8) oberhalb der ersten (A1) und die zweite Achse (A2) des hinteren Tragarms (8) unterhalb der ersten (A1) verläuft.

4. Kältegerät nach Anspruch 1, **dadurch gekennzeichnet, dass** an jeder seitlichen Kante des Fachbodens (1) wenigstens drei der schwenkbaren Tragarme (8) vorhanden sind.

5. Kältegerät nach einem der Ansprüche 1, 3 oder 4, **dadurch gekennzeichnet, dass** die an einer ersten seitlichen Kante des Fachbodens (1) angeordneten Tragarme in eine andere Ruhestellung bringbar sind als die an einer gegenüberliegenden zweiten seitlichen Kante angebrachten Tragarme (8).

6. Kältegerät nach einem der Ansprüche 1 bis 4, **dadurch gekennzeichnet, dass** an gegenüberliegenden seitlichen Kanten des Fachbodens (1) angebrachte Tragarme (8') jeweils paarweise miteinander verbunden sind.

7. Kältegerät nach einem der vorhergehenden Ansprüche, **dadurch gekennzeichnet, dass** an einer vorderen und/oder hinteren Kante des Fachbodens eine Fangvorrichtung (15) für Kühlgut angebracht ist.

8. Kältegerät nach einem der vorhergehenden Ansprüche, **dadurch gekennzeichnet, dass** in einer oberen Ruhestellung jedes Tragarms (8) dessen zweite Achse (A2) näher zu einer Rückwand (3) des Innenraums liegt als seine erste Achse (A1).

9. Kältegerät nach einem der vorhergehenden Ansprüche, **gekennzeichnet durch** wenigstens eine Einrichtung (25, 26, 27, 28, 29, 30) zum Arretieren eines Tragarms (8) wenigstens in seiner angehobenen Stellung.

10. Kältegerät nach einem der vorhergehenden Ansprüche, **dadurch gekennzeichnet, dass** jeder Tragarm (8) einen zweiten Zapfen (11) aufweist, der in eine Aussparung (22) des Fachbodens eingreift.

11. Kältegerät nach Anspruch 9 und Anspruch 10, **dadurch gekennzeichnet, dass** die Einrichtung zum Arretieren eines Tragarms eine elastisch verschiebbare Zunge (26) mit einer Anschlagfläche (29) zum Abstützen einer der Rückwand (3) zugewandten Seite des Zwischenabschnitts (12) umfasst.

12. Kältegerät nach Anspruch 10 oder 11, **dadurch gekennzeichnet, dass** die Aussparung (22) nach unten offen ist und der zweite Zapfen (11) in der Aussparung (22) eingeklemmt ist.

13. Kältegerät nach Anspruch 12, **dadurch gekennzeichnet, dass** die Aussparung (22) in einem mit dem Fachboden steckverbundenen Kunststoffkörper (19) gebildet ist.

## Claims

1. Refrigerating appliance with a housing enclosing an interior space and at least one compartment base (1) mountable on the walls (3) of the housing at different heights, wherein the compartment base (1) is mounted on the walls (3) by way of support arms (8, 8') which are each connected with one of the walls (3) to be pivotable about a first axis (A1) and with the compartment base (1) to be pivotable about a second axis (A2) offset relative to the first axis (A1), **characterised in that** each support arm (8, 8') has a first pin (10), which engages in a blind bore (7) of the wall (3) and defines the first horizontal pivot axis (A1) of the support arm (8, 8') and a second pin (11) which defines the second pivot axis (A2) parallel to the first axis (A1) and is in engagement with the compartment base (1), wherein the pins (10, 11) are connected by an intermediate section (12) oriented substantially orthogonally with respect to the pins (10, 11).

2. Refrigerating appliance according to claim 1, **characterised in that** one of the pivotable support arms (8) and a horizontally displaceable suspension (31) are present at each lateral edge of the compartment base (1).

3. Refrigerating appliance according to claim 1, **characterised in that** two of the pivotable support arms (8) respectively termed front support arm and rear support arm are present at each lateral edge of the compartment base (1) and that the compartment base (1) is in a position of adopting an upper rest position in which the second axis (A2) extends above the first axis (A1) of each support arm (8), a lower rest position in which the second axis (A2) extends below the first axis (A1) of each support arm (8) and at least one inclined rest setting in which the second axis (A2) of the front support arm extends below the first axis (A1) and the second axis (A2) of the rear support arm (8) extends above the first axis (A1) or the second axis (A2) of the front support arm (8) extends above the first axis (A1) and the second axis (A2) of the rear support arm (8) extends below the first axis (A1).

4. Refrigerating appliance according to claim 1, **characterised in that** at least three of the pivotable support arms (8) are present at each lateral edge of the compartment base (1).

5. Refrigerating appliance according to any one of claims 1, 3 and 4, **characterised in that** the support arms arranged at a first lateral edge of the compartment base (1) can be brought into a rest setting different from the support arms (8) mounted at an opposite, second lateral edge.

6. Refrigerating appliance according to any one of claims 1 to 4, **characterised in that** support arms (8') mounted at opposite lateral edges of the compartment base (1) are respectively connected together in pairs.

7. Refrigerating appliance according to any one of the preceding claims, **characterised in that** a catch device (15) for stock to be cooled is mounted at a front and/or rear edge of the compartment base.

8. Refrigerating appliance according to any one of the preceding claims, **characterised in that** in an upper rest setting of each support arm (8) the second axis (A2) thereof is closer to a rear wall (3) of the interior space than its first axis (A1).

9. Refrigerating appliance according to any one of the preceding claims, **characterised by** at least one device (25, 26, 27, 28, 29, 30) for locking a support arm (8) at least in its raised setting.

10. Refrigerating appliance according to any one of the preceding claims, **characterised in that** each support arm (8) has a second pin (11) which engages in a cut-out (22) of the compartment base.

11. Refrigerating appliance according to claim 9 and claim 10, **characterised in that** the device for locking a support arm comprises a resiliently displaceable tongue (26) with an abutment surface (29) for supporting a side of the intermediate section (12) facing the rear wall (3).

12. Refrigerating appliance according to claim 10 or 11, **characterised in that** the cut-out (22) is downwardly open and the second pin (11) is clamped in the cut-out (22).

13. Refrigerating appliance according to claim 12, **characterised in that** the cut-out (22) is formed in a plastics material body (19) plug-connected with the compartment base.

## Revendications

1. Appareil frigorifique comprenant un boîtier entourant un espace intérieur et au moins une tablette (1) pouvant être montée dans l'espace intérieur à différentes hauteurs sur des parois (3) du boîtier, la tablette (1) étant montée sur les parois (3) par l'intermédiaire de bras de support (8, 8') qui sont respectivement raccordés à l'une des parois (3) de manière pivotante autour d'un premier axe (A1) et à la tablette (1) de manière pivotante autour d'un second axe (A2) décalé par rapport au premier axe (A1), **caractérisé en ce que** chaque bras de support (8, 8') présente un premier tourillon (10) ayant prise dans un trou borgne (7) de la paroi (3), lequel tourillon définit le premier axe de pivotement horizontal (A1) du bras de support (8, 8'), et présente un deuxième tourillon (11) qui définit le deuxième axe de pivotement (A2) parallèle au premier axe (A1) et est en prise dans la tablette (1), les tourillons (10, 11) étant raccordés au moyen d'une section intermédiaire (12) orientée essentiellement de manière orthogonale par rapport aux tourillons (10, 11).

2. Appareil frigorifique selon la revendication 1, **caractérisé en ce que** l'un des bras de support pivotants (8) et une suspension (31) coulissante horizontalement sont présents sur chaque bord latéral de la tablette (1).

3. Appareil frigorifique selon la revendication 1, **caractérisé en ce que** deux des bras de support pivotants (8), désignés de bras de support avant resp. bras de support arrière, sont présents sur chaque bord latéral de la tablette (1) et **en ce que** la tablette (1) est en mesure de prendre une position de repos supérieure, dans laquelle le deuxième axe (A2) s'étend au-dessus du premier axe (A1) de chaque bras de support (8), une position de repos inférieure, dans laquelle le deuxième axe (A2) s'étend en dessous du premier axe (A1) de chaque bras de support (8), et au moins une position de repos inclinée, dans laquelle le deuxième axe (A2) du bras de support avant s'étend en dessous du premier axe (A1) et le deuxième axe (A2) du bras de support arrière (8) s'étend au-dessus du premier axe (A1) ou dans laquelle le deuxième axe (A2) du bras de support avant (8) s'étend au-dessus du premier axe (A1) et le deuxième axe (A2) du bras de support arrière (8) s'étend en dessous du premier axe (A1).

4. Appareil frigorifique selon la revendication 1, **caractérisé en ce qu'**au moins trois des bras de support pivotants (8) sont présents sur chaque bord latéral de la tablette (1).

5. Appareil frigorifique selon l'une quelconque des revendications 1, 3 ou 4, **caractérisé en ce que** les bras de support disposés sur un premier bord latéral de la tablette (1) peuvent être mis dans une autre position de repos que les bras de support (8) placés sur un deuxième bord latéral opposé.

6. Appareil frigorifique selon l'une quelconque des revendications 1 à 4, **caractérisé en ce que** les bras de support (8') placés sur des bords latéraux opposés de la tablette (1) sont respectivement raccordés entre eux par paires.

7. Appareil frigorifique selon l'une quelconque des revendications précédentes, **caractérisé en ce qu'**un dispositif d'arrêt (15) pour produits réfrigérés est installé sur un bord avant et/ou un bord arrière de la tablette.

8. Appareil frigorifique selon l'une quelconque des revendications précédentes, **caractérisé en ce que** dans une position de repos supérieure de chaque bras de support (8), le deuxième axe (A2) de chacun d'eux est plus proche d'une paroi arrière (3) de l'espace intérieur que son premier axe (A1).

9. Appareil frigorifique selon l'une quelconque des revendications précédentes, **caractérisé par** au moins un dispositif (25, 26, 27, 28, 29, 30) destiné à bloquer un bras de support (8) au moins dans sa position soulevée.

10. Appareil frigorifique selon l'une quelconque des revendications précédentes, **caractérisé en ce que** chaque bras de support (8) présente un deuxième tourillon (11) qui a prise dans un évidement (22) de la tablette.

11. Appareil frigorifique selon la revendication 9 et la revendication 10, **caractérisé en ce que** le dispositif destiné à bloquer un bras de support comprend une languette (26) déplaçable de manière élastique comprenant une surface de butée (29) pour soutenir un côté de la section intermédiaire (12), tourné vers la paroi arrière (3).

12. Appareil frigorifique selon la revendication 10 ou 11, **caractérisé en ce que** l'évidement (22) est ouvert vers le bas et **en ce que** le deuxième tourillon (11) est coincé dans l'évidement (22).

13. Appareil frigorifique selon la revendication 12, **caractérisé en ce que** l'évidement (22) est formé par un corps en matière plastique (19) raccordé par emboîtement à la tablette.
